# EUROPÄISCHE PATENTSCHRIFT

(11) **EP 1 112 555 B1**
(45) Veröffentlichungstag und Bekanntmachung des Hinweises auf die Patenterteilung: **08.06.2005**
(21) Anmeldenummer: 99944422.7
(22) Anmeldetag: 17.08.1999
(51) Int. Cl.: G07D 7/00

(54) **Verfahren und Vorrichtung zur Zustandsprüfung von Wertpapieren mittels einer Dunkelfeldmessung als auch einer Hellfeldmessung.**
Method and device for controlling the state of securities using a dark-field and a bright-field measurement.
Procédé et dispositif pour contrôler l'état des papiers de valeur utilisant de mesure fond noir et fond clair.

(30) Priorität: 04.09.1998 DE 19840482
(43) Veröffentlichungstag der Anmeldung: 04.07.2001
(73) Patentinhaber: Giesecke & Devrient GmbH, 81677 München (DE)
(72) Erfinder: HORNUNG, Heinz, D-82205 Gilching (DE); PHILIPP, Achim, D-83059 Kolbermoor (DE)
(74) Vertreter: Klunker . Schmitt-Nilson . Hirsch
(86) Internationale Anmeldenummer: PCT/EP1999/006027
(87) Internationale Veröffentlichungsnummer: WO 2000/014689

(56) Entgegenhaltungen:
- EP-A- 0 537 513
- DE-A- 2 037 755
- DE-A- 19 604 856
- US-A- 5 304 813
- US-A- 5 367 577

## Beschreibung

Die Erfindung betrifft ein Verfahren zum Prüfen von Wertpapieren, insbesondere von Banknoten, sowie eine Vorrichtung zur Durchführung des Verfahrens mit einer Meßebene, einer Einrichtung zum translatorischen Bewegen eines Wertpapiers in der Meßebene, mindestens einer Strahlungsquelle zum Bestrahlen eines ersten und eines zweiten Bereichs der Meßebene und einem Detektor, der bezüglich einer Strahlungsquelle im Dunkelfeld angeordnet ist, zum Detektieren der von einem Wertpapier im ersten bestrahlten Bereich der Meßebene diffus transmittierten Strahlung.

Es sind zahlreiche Verfahren und Vorrichtungen zur Prüfung von Wertpapieren bekannt. Die Prüfung kann sich einerseits auf sogenannte Echtheitsmerkmale der Wertpapiere und andererseits auf den Zustand der Wertpapiere richten. Insbesondere letztere Prüfung findet in Zusammenhang mit gebrauchten Banknoten Anwendung, da diese infolge ihres dauernden Gebrauchs größerem Verschleiß unterliegen. Je nach Art und Umfang des Verschleißes werden die Banknoten eingezogen und durch neu ausgegebene Banknoten ersetzt. Merkmale, die zur Beurteilung des Zustands von Banknoten herangezogen werden, sind z.B. Löcher, Risse, Fehlteile, Eselsohren, Verschmutzung und Flecken der Banknoten. Demgegenüber können die Banknoten hinsichtlich ihrer Echtheit z.B. auf IR-transmittierende oder - absorbierende Farbaufdrucke, Abmessungen wie Länge und Breite, Farbechtheit, Druckbild, Opazität und dergleichen geprüft werden. Manche Vorrichtungen sehen auch eine kombinierte Prüfung von Zustands- und Echtheitsmerkmalen vor.

Aus der, GB-A-2 107 911 ist eine Vorrichtung zur Prüfung von Banknoten bekannt, mit der allein die Echtheit.einer Banknote sowohl anhand eines optischen Tests betreffend die Farbreflexion und IR-Opazität als auch anhand eines Längentests bewertet wird. Dazu wird die Banknote entlang einer Meßebene bewegt und entlang drei Linien gescannt, um die IR-Opazität und Farbreflexion zu ermitteln, Die Opazitätsmessung erfolgt durch Bestrahlen der Banknote mit Licht im Infrarot-Wellenlängenbereich und Detektieren der durch die Banknote transmittierten IR-Strahlung mittels einem "im Hellfeld" angeordneten Detektor. Hellfeld-Messung bedeutet, daß der Detektor direkt von der Strahlung der Strahlungsquelle erreicht wird, wenn keine Banknote vorhanden ist, und im Falle, daß eine Banknote in der Meßebene liegt, erfaßt er die direkt von der Strahlungsquelle durch die Banknote transmittierte Strahlung (Hellfeld-Messung). Zur Messung der Farbreflexion wird zusätzlich eine Strahlung im sichtbaren Wellenlängenbereich auf die Oberfläche der Banknote gerichtet, und die von der Banknotenoberfläche reflektierte Strahlung wird mit einem Remissionssensor erfaßt. Die erfaßten Transmissions- und Reflexionsstrahlungen werden mit Referenzwerten verglichen, um die Echtheit der Banknote zu prüfen. Die Prüfung der Länge der Banknote erfolgt ebenfalls mittels der IR-Strahlungsquelle, indem mit dieser die Führungskante der Banknote beim Zuführen der Banknote zur Meßstation festgestellt wird, während das Ende der Banknote durch einen zweiten Sensor ermittelt wird. Eine Zustandsprüfung der Banknote erfolgt jedoch nicht.

Aus der DE-A-196 04 856 ist eine Vorrichtung und ein Verfahren zur Prüfung optischer Sicherheitsmerkmale mit metallisch reflektierenden Schichten, wie Hologrammen und dergleichen, auf ihre exakte Positionierung in der Banknote, ihre Randausprägung (Ausfransungen der Kontour) und ihre Vollständigkeit (Löcher, Fehlteile) bekannt. Damit wird der Zustand dieser Sicherheitsmerkmale von zum Beispiel aus dem Umlauf zur Bank zurückkehrenden Banknoten geprüft. Die Zustandsprüfung dieser metallischen Sicherheitsmerkmale erfolgt im Durchlicht, ähnlich der zuvor beschriebenen Opazitätsprüfung. Jedoch hat sich eine Hellfeld-Messung, wie sie zuvor beschrieben wurde, als ungeeignet herausgestellt, da eine gegenüberliegende Anordnung von Strahlungsquelle und Detektor ein meßtechnisch nachteiliges Übersteuern des Detektors durch direkten Strahlungseinfall in den Zwischenräumen zwischen den aufeinanderfolgenden Banknoten zur Folge haben würde. Den gleichen Effekt würden auch Löcher im Meßgut haben. Dementsprechend wird in der DE-A-196 04 856 eine Dunkelfeld-Messung vorgeschlagen. Bei der Dunkelfeld-Messung wird der Detektor so zur Strahlungsquelle ausgerichtet, daß er keine direkte Strahlung von der Strahlungsquelle empfängt wenn keine Banknote vorhanden ist sondern ihn im wesentlichen nur die Strahlung der Strahlungsquelle erreicht, wenn eine Banknote vorhanden ist, wobei die durch die Banknote transmittierte Strahlung detektiert wird. Dementsprechend ist der Detektor bezüglich der Transportebene der Banknote so angeordnet, daß das neben der Metallschicht oder durch deren Beschädigung (Löcher, Abrieb im Bereich von Falten) durch das Banknotenpapier hindurchtretende Licht nur insoweit gemessen wird, als es von dem Papier gestreut wird. Mit diesem Verfahren lassen sich allerdings keine Löcher oder sonstigen Fehlstellen des Papiers sondern nur der metallischen Beschichtung bestimmen. Im übrigen ist die Dunkelfeld-Messung nicht zur Bestimmung einer Fehlstelle im Papier selbst geeignet, da der Detektor z.B. im Falle eines Lochs nicht eindeutig feststellen kann, ob es sich um eine besonders opake und daher lichtundurchlässige Stelle der Banknote oder eben um ein Loch in der Banknote handelt, denn in beiden Fällen würde der im Dunkelfeld angeordnete Detektor keine Strahlung empfangen.

Aus der EP 0 537 513 A1 ist ein verbessertes Echtheitsprüfgerät für Banknoten beschrieben, mit dem sogar besonders gute Fälschungen zu erkennen sein sollen. Das Gerät ist entsprechend aufwendig und es wird vorgeschlagen, einerseits Dunkelfeld-Messungen sowohl mit IR-Strahlung als auch mit Rotlicht und andererseits Remissionsmessungen sowohl bezüglich der Reflexion von rot eingestrahltem Licht als auch bezüglich der Reflexion von grün eingestrahltem Licht durchzufahren. Die Qualität der Echtheitsprüfung wird somit durch die Durchführung mehrerer unabhängiger Echtheitsprüfungen erhöht. Eine Zustandsprüfung der Banknote wird mit diesem Gerät nicht durchgeführt.

Aus der DE-PS 20 37 755 ist eine Vorrichtung zum Prüfen von Wertscheinen bekannt, mit der die Echtheit von Banknoten zuverlässig geprüft werden kann, die fluoreszierende Fasern enthalten. Dazu wird die Banknote einseitig mit einer die Fluoreszenzstoffe anregenden Strahlung bestrahlt und die daraufhin von der Banknote ausgehende Fluoreszenzstrahlung wird beidseitig der Banknote detektiert. Die Detektoren für die Fluoreszenzstrahlung sind bezüglich der Anregungsstrahlungsquelle im Dunkelfeld angeordnet, damit ein weiterer Detektor auf der der Anregungsstrahlungsquelle gegenüberliegenden Seite der Banknote im Hellfeld angeordnet werden kann. Der im Hellfeld angeordnete Detektor ist zur Erkennung des Zustands des Wertpapiers bestimmt, indem anhand der Opazität des Papiers eine zu geringe Papierdichte, Klebstellen, Risse, ungenaue Nahtstellen, fehlerhafte Wasserzeichen und fehlende Sicherheitsfäden erkannt werden. Es besteht aber auch hier das Problem, daß der direkte Lichteinfall auf den im Hellfeld angeordneten Detektor zu einem Übersteuern des Detektors führen kann. Insbesondere läßt diese Detektoranordnung die Unterscheidung zwischen lichtdurchlässigerem, z.B. dünnem oder unbedrucktem, Papier und Löchern nicht zuverlässig zu.

Die vorgenannten Vorrichtungen sind zur Zustandsprüfung von Wertpapieren entweder völlig ungeeignet, weil sie nur die Echtheitsprüfung betreffen, oder nur bedingt geeignet, weil Löcher, Risse, Fehlteile, Eselsohren und dergleichen nicht zuverlässig bestimmt werden können. Bei der Dunkelfeld-Messung stellt sich das Problem, daß der Detektor sowohl bei der Detektierung einer Fehlstelle als auch bei der Detektierung eines stark opaken Bereiches keinen Meßwert ermittelt, so daß eine Unterscheidung zwischen Loch und starker Opazität nicht möglich ist. Bei der Hellfeld-Messung führt die Detektierung eines Lochs zu einer Übersteuerung des Detektors oder zumindest zu einem hohen Meßwert, der nicht zuverlässig von einem ebenfalls hohen Meßwert eines sehr schwach opaken Bereichs der Banknote unterschieden werden kann.

Aus diesem Grund wird für die Bestimmung von Fehlstellen in Banknoten üblicherweise ein separater Lochdetektor, der zumeist als Ultraschallsensor ausgeführt ist, eingesetzt. Dieser zusätzliche Lochdetektor ist aber mit zusätzlichen Kosten verbunden, die nicht in jedem Falle zu vertreten sind. So wäre für den Einsatz in kleineren Banken, Wechselstuben, Spielbanken und dergleichen häufig ein Gerät zur Prüfung von Banknoten ausreichend, mit dem der Zustand der Banknoten und gegebenenfalls einfach prüfbare Echtheitsmerkmale feststellbar sind.

Aufgabe der vorliegenden Erfindung ist es daher, ein Verfahren und eine Vorrichtung zum Prüfen von Wertpapieren vorzuschlagen, mit denen eine zuverlässige Erkennung von Fehlstellen in Banknoten auf preiswerte Weise möglich ist.

Die Aufgabe wird gelöst durch ein Verfahren und eine Vorrichtung gemäß den nebengeordneten Ansprüchen 1, 16, 21 und 24.

Gemäß der Erfindung wird die Opazität einer Banknote sowohl im Hellfeld als auch im Dunkelfeld gemessen, und die ermittelten Meßwerte werden miteinander verglichen. Da weder die Hellfeld-Messung noch die Dunkel feld-Messung jeweils für sich alleine genommen eine zuverlässige Aussage über eine Fehlstelle der Banknote zuläßt, sieht die erfindungsgemäße Lösung einen Vergleich der beiden Meßwerte vor, um zu erkennen, ob es sich um eine Fehlstelle oder um einen gering opaken bzw. stark opaken Bereich der Banknote handelt. Wenn nämlich ein gering opaker Bereich der Banknote detektiert wird, dann gibt zwar die Hellfeld-Messung keinen aussagekräftigen Wert an, aber die Dunkelfeld-Messung ist eindeutig. Wenn dagegen ein stark opaker Bereich der Banknote detektiert wird, gibt zwar die Dunkelfeld-Messung keinen aussagekräftigen Wert an, aber die Hellfeld-Messung ist eindeutig.

Dieses Prinzip stellt insbesondere deswegen eine vergleichsweise preiswerte Lösung dar, weil das zum Prüfen der Opazität von Banknoten üblicherweise verwendete Transmissionsmeßverfahren (Hellfeld oder Dunkelfeld) nicht mit einem zusätzlichen Ultraschallsensor als Lochdetektor ausgerüstet werden muß, sondern stattdessen eine weitere Transmissionsmessung (Dunkelfeld bzw. Hellfeld) erfolgt, so daß zum Beispiel eine besondere Auswerteeinheit für den Ultraschallsensor eingespart werden kann. Aufgrund der Duplizität mehrerer Bauteile ist ein solches Prüfgerät wesentlich preiswerter als Massenartikel herzustellen.

Das Prüfergebnis wird um so exakter je besser das Auflösungsvermögen ist, d.h. je geringer die Abstände zwischen den detektierten Banknotenbereichen sind und je höher der Überlappungsgrad der im Hellfeld gemessenen und der im Dunkelfeld gemessenen Banknotenbereiche ist. Ein optimales Ergebnis wird erreicht, wenn die im Hellfeld gemessenen Banknotenbereiche und die im Dunkelfeld gemessenen Banknotenbereiche identisch übereinstimmen und in möglichst kleinen Schritten die gesamte Banknote geprüft wird. Das Verfahren kann aber wesentlich beschleunigt werden, wenn benachbarte Banknotenbereiche abwechselnd im Hellfeld und im Dunkelfeld gemessen werden. Damit können allerdings nur Fehlstellen der Banknote zuverlässig detektiert werden, die so groß sind, daß sie sowohl von der Hellfeld-Messung als auch von der Dunkelfeld-Messung erfaßt werden.

Dieses Prinzip läßt sich verfahrens- und vorrichtungstechnisch in verschiedener Weise realisieren. So kann sowohl für die Hellfeld-Messung als auch für die Dunkelfeld-Messung jeweils eine Strahlungsquelle und jeweils ein Detektor eingesetzt werden. Eine Kostenreduzierung läßt sich aber erreichen, wenn statt eines Detektors und einer Strahlungsquelle jeweils für die Hellfeld-Messung und für die Dunkelfeld-Messung, d.h. statt zweier Detektoren und zweier Strahlungsquellen, entweder nur eine gemeinsame Strahlungsquelle mit zwei Detektoren oder nur ein gemeinsamer Detektor mit zwei Strahlungsquellen eingesetzt werden.

Im Falle des Einsatzes einer gemeinsamen Strahlungsquelle mit zwei Detektoren bestehen zwei Möglichkeiten: entweder bestrahlt die Strahlungsquelle zwei getrennte Bereiche der Meßebene wobei der erste Detektor im Dunkelfeld des einen bestrahlten Bereichs und der zweite Detektor im Hellfeld des anderen bestrahlten Bereichs angeordnet sind oder die Strahlungsquelle bestrahlt nur einen Bereich der Meßebene, wobei der erste Detektor im Dunkelfeld und der zweite Detektor im Hellfeld dieses bestrahlten Bereichs angeordnet sind.

Im Falle, daß ein gemeinsamer Detektor mit zwei Strahlungsquellen eingesetzt wird, bestehen ebenfalls zwei Möglichkeiten, indem die beiden Strahlungsquellen entweder zwei verschiedene Bereiche der Meßebene oder aber denselben Bereich der Meßebene bestrahlen können, wobei in beiden Fällen die Strahlungsquellen so anzuordnen sind, daß der gemeinsame Detektor bezüglich der ersten Strahlungsquelle im Dunkelfeld und bezüglich der zweiten Strahlungsquelle im Hellfeld liegt. Außerdem ist es bei der Ausführung mit einem gemeinsamen Detektor erforderlich, daß die Hellfeld- und die Dunkelfeld-Messung zeitlich voneinander getrennt durchgeführt werden. Dies kann durch entsprechendes Ansteuern der Strahlungsquellen erreicht werden oder im Falle, daß zwei verschiedene Bereiche der Banknote bestrahlt werden, durch Abdunkeln des Detektors gegenüber jeweils einem bestimmten Bereich oder durch jeweiliges Ausrichten des Detektors auf einen bestimmten Bereich. Verfahrenstechnisch am günstigsten ist das separate Ansteuern der ersten und der zweiten Strahlungsquelle.

Eine besondere Ausführungsform der Erfindung sieht vor, daß mindestens eine Strahlungsquelle als IR-Strahlungsquelle ausgebildet ist. Dies ermöglicht eine gleichzeitige Prüfung der Banknote auf IR-Durchlässigkeit, denn viele Banknoten sind mit speziellen Farben bedruckt, die entweder IR-Strahlung absorbieren oder, was häufiger der Fall ist, IR-strahlungsdurchlässig sind.

Die Ausführungsform mit zwei separaten Strahlungsquellen bietet desweiteren die Möglichkeit einer zusätzlichen Remissionsmessung, indem mit einem Remissionsempfänger auf der Seite der Strahlungsquellen das Druckbild einer Banknote anhand des von der Banknote reflektierten Lichts geprüft werden kann. Weitere Vorteile und Eigenschaften der erfindungsgemäßen Lösung werden durch die nachfolgende Beschreibung und die Bezugnahme auf die Figuren deutlich.

Figur 1 zeigt eine bevorzugte Ausführungsform einer erfindungsgemäßen Vorrichtung als Prinzipskizze.

Figuren 2a bis 2e zeigen fünf verschiedene Ausführungsformen der Erfindung als Prinzipskizzen.

Figur 3 zeigt einen Querschnitt der Vorrichtung nach Figur 1 entlang III-III.

Figur 4 zeigt ein Taktschema zur Detektierung einer Banknote und Auswertung der detektierten Ergebnisse.

In Figuren 1 und 3 ist schematisch eine bevorzugte Ausführungsform der vorliegenden Erfindung dargestellt, wobei Figur 3 einen Querschnitt entlang der Linie III-III der in Figur 1 dargestellten Vorrichtung zeigt. Eine Banknote 1 wird entlang einer Meßebene 2 zwischen einem oberen Fenster 3 und einem unteren Fenster 4 bewegt. Unterhalb des Fensters 4 sind zwei LED Zeilen mit LEDs 5 und 6 so angeordnet, daß jede LED die Meßebene in einem definierten Bereich bestrahlt. Die Strahlungsgänge der LEDs 5 und 6 sind mit gestrichelten Linien angedeutet. Oberhalb des Fensters 3 ist eine Zeile von Detektoren 7 so angeordnet, daß jeder Detektor 7 im direkten Strahlungsbereich der LEDs 5 liegt. Die Detektoren 7 liegen somit in Bezug auf die LEDs 5 im Hellfeld. In Bezug auf die LEDs 6 ist die Anordnung der Detektoren 7 so gewählt, daß die Detektoren nicht direkt von den LEDs 6 bestrahlt werden. Die Detektoren 7 liegen somit bezüglich den LEDs 6 im Dunkelfeld. Die Detektoren 7 sind dabei so ausgerichtet, daß sie jeweils die von den gegenüberliegenden LEDs 5 und 6 bestrahlten definierten Bereiche auf der Banknote erfassen. D.h., ein Detektor 7 erfaßt einerseits die im Hellfeld durch eine Banknote 1 transmittierte Strahlung der direkt gegenüberliegenden LEDs 5 und andererseits die im Dunkelfeld durch die Banknote transmittierte Strahlung der schräg gegenüberliegenden LEDs 6.

Bevor die transmittierte Strahlung den Detektor erreicht, kann sie mittels eines einfachen Strahlungskollimators 10 fokussiert werden. Ein einfaches Selfoc-Array kann dazu ausreichen. Die Erfindung ist aber auch ohne jegliche Fokussierung der transmittierten Strahlung ausführbar, wenn die transmittierte Strahlung des zu prüfenden Bereichs durch Kanalisierung auf den Detektor gerichtet wird.

Eine Auswerteeinheit 20 ist an den Detektor 7 angeschlossen, um die detektierten Strahlungswerte auszuwerten und durch Vergleich der Werte aus der Hellfeld-Messung mit den Werten aus der Dunkelfeld-Messung zu ermitteln, ob der detektierte Bereich der Banknote gegebenenfalls eine Fehlstelle wie ein Loch, einen Riß, etc. aufweist.

Dadurch daß die LED-Zeilen und die Detektorzeile die gesamte Breite einer zu detektierenden Banknote erfassen und dadurch daß die Banknote zwischen den LED-Zeilen und der Detektorzeile entlang der Meßebene 2 bewegt wird, kann nacheinander die gesamte Banknote auf Fehlstellen geprüft werden. Der Vergleich von Hell- und Dunkelfeld-Messungen läßt dabei die Erkennung der Außenkonturen einer Banknote zu, so daß Länge und Breite von Banknoten relativ genau bestimmt werden können.

Das Auflösungsvermögen hängt selbstverständlich von der Anzahl der Messungen über die Breite und über die Länge der Banknote ab. Dies wird besonders deutlich in Figur 3, in der die Strahlungsgänge der LEDs 5 und die Detektionsbereiche der Detektoren 7 mit gestrichelten Linien dargestellt sind. Die in der Meßebene 2 befindliche Banknote 1 unterbricht dabei nur den Lichtweg der dritten (von links) bis vorletzten Leuchtdiode 5. Die Auswertung der von den ersten und zweiten (von links) und dem letzten Detektor 7 gelieferten Hellfeld- und Dunkelfeld-Meßwerte wird daher über die gesamte Länge der geprüften Banknote zu dem Ergebnis "Fehlstelle" führen, woraus geschlossen werden kann, daß die Außenkanten der Banknote im Bereich des dritten sowie vorletzten Detektors liegt. Abweichend von der Darstellung in Figur 3 werden vorzugsweise 60 Detektoren als Detektorzeile über die Breite angeordnet, wobei jeder Detektor zwei sensitive Pixel aufweisen kann. Die Detektorzeile kann zwischen den Detektoren und Pixeln Lücken aufweisen, so daß dadurch Detektoren eingespart werden können. Dies wirkt sich jedoch auf die Auflösungsfähigkeit der Gesamtvorrichtung aus. Eine Auflösung von 1 mm quer zur Transportrichtung kann jedoch für einfache Zwecke ausreichend sein.

Beispielsweise können die beiden äußeren der 60 Detektoren neben dem eigentlichen Meßbereich für die Banknotenprüfung angeordnet werden. Diese können dann z.B. zur Bildung eines Referenzwertes für die Helligkeit der von den LEDs ausgesendeten Strahlung verwendet werden.

Vorzugsweise strahlen die LEDs mindestens einer LED-Zeile IR-Licht aus, um Echtheitsmerkmale, nämlich das Vorhandensein von IR-transmittierenden oder IR-absorbierenden Aufdrucken nachweisen zu können. Da IR-absorbierende Druckfarben seltener verwendet werden als IR-transmittierende Farben, werden bevorzugterweise die LEDs 6, d.h. die Strahlungsquelle für die Dunkelfeld-Beleuchtung, als IR-Strahlungsquelle gewählt. Dadurch wird die Wahrscheinlichkeit geringer, daß ein stark IR-absorbierendes Druckbild als Fehlstelle bewertet wird.

Vorteilhafterweise strahlt die zweite LED-Zeile, hier also die LEDs 5, Licht im sichtbaren Wellenlängenbereich aus. Über eine Remissionsmessung der von der Oberfläche einer Banknote reflektierten Strahlung 12 kann mittels eines Remissionssensors 13 zusätzlich noch das Druckbild und/oder die Stückelung der Banknote erkannt werden. Vorzugsweise werden dazu Rotlicht-LEDs eingesetzt.

In den Figuren 2a bis 2e sind prinzipielle Ausführungsformen der zuvor an einer besonders bevorzugten Ausführungsform beschriebenen Erfindung dargestellt. Figur 2b zeigt die in Bezug auf Figur 1 bereits beschriebene besonders bevorzugte Ausführungsform, bei der zwei Lichtquellen 5 und 6 einen gemeinsamen, definierten Bereich der Meßebene 2 beleuchten, denen ein einziger auf der gegenüberliegenden Seite der Meßebene 2 angeordneter Detektor 7 zugeordnet ist, mit dem sowohl die im Hellfeld transmittierte Strahlung der Rotlicht-Strahlungsquelle 5 als auch die im Dunkelfeld transmittierte IR-Strahlung der Strahlungsquelle 6 erfaßt wird.

Figur 2a zeigt einen ähnlichen Aufbau wie Fig. 2b mit zwei Strahlungsquellen 5 und 6 und einem gemeinsamen Detektor 7, wobei jedoch die Strahlungsquelle 6 einen ersten Bereich der Meßebene und die Strahlungsquelle 5 einen zweiten Bereich der Meßebene 2 beleuchtet und der Detektor die im Hellfeld transmittierte Strahlung der Strahlungsquelle 5 und die im Dunkelfeld transmittierte Strahlung der Strahlungsquelle 6 erfaßt. Der erste und der zweite bestrahlte Bereich der Meßebene können grundsätzlich auch überlappend sein.

Die in den Figuren 2a und 2b dargestellten Ausführungformen setzen wegen der Verwendung nur eines einzigen Detektors voraus, daß der Detektor 7 die im Hellfeld transmittierte Strahlung und die im Dunkelfeld transmittierte Strahlung unabhängig voneinander, d.h. zeitlich versetzt, erfaßt, damit anhand der separat erfaßten Hellfeld- und Dunkelfeld-Meßwerte ein Vergleich in der Auswerteeinheit 20 zur Feststellung von Fehlstellen der Banknoten durchgeführt werden kann. Das zeitlich versetzte Detektieren wird vorzugsweise durch zeitlich versetztes Bestrahlen der ersten und zweiten Bereiche erreicht. Es ist aber grundsätzlich auch möglich, daß der Detektor zeitweise gegenüber dem ersten und zeitweise gegenüber dem zweiten Bereich abgeschirmt wird. Außerdem ist denkbar, daß der Detektor zeitweise nur auf den ersten und zeitweise nur auf den zweiten Bereich gerichtet wird.

Ein besonderer Vorteil besteht in der Verwendung zweier verschiedener Strahlungsarten, beispielsweise können sich die Strahlungsquellen im Farbspektrum unterscheiden, z.B. IR-Strahlung und sichtbares Licht aussenden.

In den Figuren 2c und 2d sind Ausführungsformen mit einer Umkehrung des zuvor beschriebenen Prinzips dargestellt. Statt zweier Strahlungsquellen und einem gemeinsamen Detektor sehen diese Ausführungsformen eine gemeinsame Strahlungsquelle und zwei Detektoren vor. In Figur 2c beleuchtet die Strahlungsquelle 6 einen definierten Bereich der Meßebene 2, auf die sowohl ein im Dunkelfeld angeordneter Detektor 7 als auch ein im Hellfeld angeordneter Detektor 8 gerichtet sind. In Figur 2d werden dagegen zwei unterschiedliche Bereiche der Meßebene 2 von der Strahlungsquelle 6 beleuchtet, indem z.B. die restliche Strahlung der Strahlungsquelle 6 durch eine Blende 9 abgeschirmt wird. Der Detektor 7 ist bezüglich dem ersten bestrahlten Bereich im Dunkelfeld angeordnet, während der Detektor 8 bezüglich dem zweiten bestrahlten Bereich im Hellfeld angeordnet ist.

Der Vorteil der Anordnungen nach Figuren 2c und 2d mit zwei Detektoren ist darin zu sehen, daß die Hellfeld-Messung und die Dunkelfeld-Messung zeitgleich durchgeführt werden können. Allerdings ist die Verwendung von Strahlungen unterschiedlicher Wellenlängen wie nach den Anordnungen aus Fig. 2a und 2b nicht möglich.

Für eine einfache Auswertung ist es vorteilhaft, wenn nur ein Bereich der Meßebene 2 beleuchtet wird, wie in Figuren 2b und 2c dargestellt, da in diesem Falle die Auswertung der Meßergebnisse der Hellfeld-Messung und der Dunkelfeld-Messung korrespondierender Bereiche unmittelbar erfolgen kann.

In Figur 2e ist eine weitere aber aufwendigere und daher weniger interessante Ausführungsform der vorliegenden Erfindung dargestellt, bei der ein erster Detektor 7 im Dunkelfeld einer ersten Strahlungsquelle 6 und ein zweiter Detektor 8 im Hellfeld einer zweiten Strahlungsquelle 5 angeordnet sind. Diese Ausführungsform ist zwar aufwendiger als die zuvor beschriebenen, bietet aber die Vorteile, die die Verwendung von zwei Strahlungsquellen und zwei Detektoren hat, nämlich zeitgleiches Messen im Hell- und Dunkelfeld und Verwendung unterschiedlicher Wellenlängen.

Das erfindungsgemäße Verfahren wird nachfolgend beschrieben. Bezugnehmend auf Figur 1 wird eine Banknote 1 entlang der Meßebene 2 zwischen den beiden Fenstern 3 und 4 einem Meßbereich zugeführt, das ist der Bereich, der mit den Detektoren 7 erfaßt wird. Jeder Detektor 7 definiert seinen eigenen Meßbereich. Die Führungskante einer Banknote wird sodann mittels einer der beiden Strahlungsquellen ermittelt und zwar vorzugsweise durch Dunkelfeld-Messung mittels der Strahlungsquelle 6, da der Randbereich von Banknoten üblicherweise nicht vollständig opak ist, so daß eine Ermittlung der Führungskante der Banknote mittels der Dunkelfeld-Messung zuverlässig möglich ist. Die Strahlungsquelle 5 ist währenddessen ausgeschaltet oder abgeschirmt, um das Meßergebnis der Dunkelfeld-Messung nicht zu beeinflussen.

Die durch die Banknote 1 in einem ersten Bereich transmittierte Strahlung der Dunkelfeld-Strahlungsquelle 6 wird von dem Detektor 7 erfaßt. Nach Ablauf einer vorbestimmten Erfassungszeit wird die detektierte Strahlung von einer Auswerteeinheit ausgelesen. Während des Auslesens ist der Detektor 7 für den Empfang weiterer Strahlung unzugänglich, indem z.B. die Strahlungsquelle 6 ausgeschaltet oder abgeschirmt wird.

Nach dem Auslesen der von der Strahlungsquelle 6 durch die Banknote 1 im ersten Bereich transmittierten Strahlung wird die Banknote in einem zweiten Bereich mittels der Strahlungsquelle 5 beleuchtet, während die Strahlungsquelle 6 abgeschirmt oder vorzugsweise ausgeschaltet ist. Erster und zweiter Bereich der Banknote können im Extremfall identisch sein, können sich aber auch überlappen - z.B. jeweils zu 50% - oder vollständig nebeneinander liegen. Die dabei durch die Banknote im zweiten Bereich transmittierte Strahlung wird von dem Detektor 7 erfaßt. Dann wird die von dem Detektor 7 im zweiten Bereich erfaßte transmittierte Strahlung ausgelesen. Dieser Vorgang wiederholt sich, bis die gesamte Banknote Bereich für Bereich detektiert worden ist.

Der von der Strahlungsquelle 5 bestrahlte zweite Bereich der Banknote liegt bei der in Figur 1 dargestellten Ausführungsform in demselben Bereich der Meßebene 2, der auch von der Strahlungsquelle 6 beleuchtet wurde. Das bedeutet jedoch nicht, daß auch die bestrahlten Bereiche der Banknote identisch sind. Nur im Falle einer entsprechend getakteten Vorschubbewegung der Banknote 1 innerhalb der Meßebene 2 fallen die von der Strahlungsquelle 5 bestrahlten Banknotenbereiche mit den zuvor von der Strahlungsquelle 6 bestrahlten Banknotenbereichen identisch zusammen. So kann z.B. die Bewegung der Banknote jeweils zweistufig erfolgen, wobei die Banknote nur zwischen den Hellfeld- und Dunkelfeld-Messungen bewegt wird und die gemessene Strahlung jeweils während des Banknotenvorschubs ausgelesen wird.

Bei einer kontinuierlichen Vorschubbewegung der Banknote 1 dagegen ist der von der Strahlungsquelle 5 bestrahlte zweite Bereich der Banknote 1 leicht versetzt zu dem von der Strahlungsquelle 6 beleuchteten ersten Banknotenbereich. Dies hängt mit der zeitlichen Abfolge der Bestrahlung und der Bewegung der Banknote zusammen. Je nach Transportgeschwindigkeit einer kontinuierlich bewegten Banknote und zeitlicher Steuerung der Bestrahlung mittels den Strahlungsquellen 5 und 6 können die von der Strahlungsquelle 6 beleuchteten ersten Bereiche und die von der Strahlungsquelle 5 beleuchteten zweiten Bereiche der Banknote 1 somit mehr oder weniger überlappen oder sogar nebeneinander liegen. Je weiter die ersten und zweiten bestrahlten Banknotenbereiche auseinanderliegen, desto geringer wird die Auflösung der Prüfvorrichtung und desto größer sind die Fehlstellen der Banknote, die gerade noch mit der Prüfvorrichtung erkennbar sind.

In Figur 4 ist beispielsweise ein zeitlicher Ablauf der Bestrahlung der Banknote 1 mit den Strahlungsquellen 5 und 6 sowie die dazwischenliegende Zeit zum Auslesen der detektierten Strahlung über einer zeitlichen Achse dargestellt. Gemäß der obersten Kurve a wird die Banknote zunächst während 170 µs mit der Dunkelfeld-Lichtquelle 6 bestrahlt. Nach der Bestrahlung erfolgt ein Auslesen der vom Detektor 7 im ersten Bereich detektierten transmittierten Strahlung für eine Zeitdauer von ebenfalls 170 µs, wie in Graph b dargestellt. Nach Abschluß des Auslesevorgangs ist vor der Bestrahlung eines zweiten Bereichs der Banknote 1 eine zeitliche Lücke von etwa 30 µs vorgesehen, um sicherzustellen, daß das Auslesen des Detektors vor dem erneuten Bestrahlen abgeschlossen ist. Das Bestrahlen des zweiten Bereichs der Banknote 1 mittels der Strahlungsquelle 5 erfolgt ebenfalls für eine Zeitdauer von 170 µs, wie in Graph c dargestellt. Daran schließt sich ein Auslesen der von dem Detektor 7 im Hellfeld detektierten transmittierten Strahlung für weitere 170 µs an, gefolgt von einem weiteren Sicherheitsfenster von 30 µs. Danach wird ein nächster erster Bereich der Banknote wieder im Dunkelfeld gemessen, wie in Kurve a angedeutet. Ein vollständiger Meßzyklus dauert somit z.B. 740 µs.

Der vorbeschriebene zeitliche Ablauf ist besonders vorteilhaft, weil er die Verwendung preiswerter Detektoren 7 ermöglicht, die während der Auslesezeit ausreichend Zeit haben, sich zu entladen, so daß sie für die Detektierung der transmittierten Strahlung des nächstfolgenden Banknotenbereichs wieder zur Verfügung stehen. Mit aufwendigeren Systemen wäre selbstverständlich ein gleichzeitiges Detektieren, Auslesen und Aufsummieren der detektierten transmittierten Strahlung möglich, so daß die notwendige Zeitspanne zur Auswertung der detektierten Strahlung eingespart würde. Damit läßt sich die Prüfzeit zwar vermindern, der apparative Aufwand wird jedoch wesentlich höher.

Für die Zwecke der Zustandsprüfung im Umlauf befindlicher Banknoten hat sich herausgestellt, daß mit einer kontinuierlich in der Meßebene 2 bewegten Banknote 1 und zeitlich aufeinanderfolgender Hellfeld- und Dunkelfeld-Messung eine ausreichende Auflösung erzielt wird, wenn die Banknote bei dem in Figur 4 dargestellten z.B. 740 µs andauernden Gesamtzyklus über einen Transportweg von 2 mm bewegt wird. Es versteht sich, daß dabei nur eine Auflösung von z.B. maximal 2 mm erreicht wird, da im Falle von Fehlstellen mit darunterliegendem Ausmaß entweder die Hellfeld-Messung oder die Dunkelfeld-Messung keinen eindeutigen Wert liefert, der auf das Vorhandensein von Banknotenmaterial schließen läßt.

Mit dem erfindungsgemäßen Verfahren lassen sich Löcher, Risse, Fehlteile, Eselsohren und dergleichen, die im Auflösungsbereich der Vorrichtung liegen, zuverlässig erkennen, indem die jeweils im Dunkelfeld des ersten Banknotenbereichs und im Hellfeld des zweiten Banknotenbereichs gemessenen Transmissionsstrahlungswerte miteinander verglichen werden. Liegt der im Hellfeld gemessene Wert über einem vorgegebenen Grenzwert, der entweder auf dünnes unbedrucktes Papier oder auf eine Fehlstelle im Papier hinweist, so wird durch Vergleich mit dem im Dunkelfeld gemessenen Wert des zweiten Bereichs festgestellt, daß es sich tatsächlich um eine Fehlstelle handelt, wenn die Dunkelfeld-Messung einen nahe bei Null liegenden Meßwert ergeben hat. Wenn die Dunkelfeld-Messung dagegen einen Wert ergeben hat, der relativ hoch liegt, dann ist dies ein Zeichen dafür, daß tatsächlich dünnes unbedrucktes Papier in der Meßebene vorhanden war.

Die Auswertung der im Hellfeld und Dunkelfeld gemessenen Werte kann unmittelbar nach dem Auslesen der Meßwerte erfolgen, so daß anhand eines Vergleichs dieser Werte sofort eine Aussage über Fehlstellen möglich ist. Die ausgelesenen Meßwerte können aber auch zunächst zwischengespeichert werden und nach Abschluß der Prüfung der Banknote ausgewertet werden. Neben der Feststellung von Fehlstellen kann dann gleichzeitig ein Echtheitsvergleich mit in einem EEPROM gespeicherten Referenzdaten von Normbanknoten stattfinden.

Für eine solche zusätzliche Echtheitserkennung sieht das erfindungsgemäße Verfahren als weitere Ausgestaltung vor, daß eine der Lichtquellen, vorzugweise die Lichtquelle der Dunkelfeld-Messung, Strahlung im IR-Wellenlängenbereich aussendet. Damit lassen sich Druckbilder erkennen, die mit IR-Druckfarbe bedruckt sind. Solche Farben können bei gleichzeitiger Undurchlässigkeit bei Beleuchtung mit Rotlicht sowohl durchlässig als auch absorbierend für IR-Licht sein, so daß die Auswertung der detektierten transmittierten IR-Strahlung einen Rückschluß auf die Echtheit der Banknote zuläßt. Die andere der beiden Strahlungsquellen kann statt IR-Strahlung eine Strahlung im sichtbaren Wellenlängenbereich, z.B. reines Rotlicht, ausstrahlen. Durch Auswertung der detektierten transmittierten Rot-Strahlung ist ein Rückschluß auf das Druckbild und auf die Stückelung möglich. Anhand der Stückelung kann wiederum auf die Längen- und Breitenabmessungen der Banknote zurückgeschlossen werden, so daß neben der IR-Druckbildprüfung über die mit dem erfindungsgemäßen Verfahren ermittelten Abmessungen der Banknote ein weiterer Echtheitstest durchführbar ist, nämlich die Prüfung, ob die Abmessungen der geprüften Banknote zu der detektierten Stückelung passen.

Mittels eines zusätzlich vorgesehenen Remissionssensor 13 läßt sich anhand des von dem bestrahlten Banknotenbereich reflektierten Lichts 12 die Farbechtheit, das Druckbild und die IR-Reflektionseigenschaften der Banknote 1 überprüfen. In einer Auswerteeinheit werden die gemessenen Reflexionswerte mit Referenzwerten von Normbanknoten verglichen.

Die vorbeschriebene Verfahrensweise ist sowohl in der prinzipiellen Ausgestaltung nach Figur 1 bzw. 2b als auch nach der Ausgestaltung gemäß Figur 2a durchführbar. Das vorbeschriebene Verfahren ist in entsprechender Weise auch mit den in den Figuren 2c und 2d dargestellten Ausführungsformen der erfindungsgemäßen Vorrichtung durchführbar, wobei diese den Vorteil bieten, daß aufgrund der Verwendung zweier Detektoren 7 und 8 eine gleichzeitige Auswertung der Dunkelfeld-Messung und der Hellfeld-Messung möglich ist. Damit läßt sich die Prüfgeschwindigkeit verdoppeln, da zum Detektieren der im Hell- und Dunkelfeld transmittierten Strahlung und zum Auslesen der detektierten transmittierten Strahlung jeweils nur ein Zeitabschnitt erforderlich ist, so daß der Gesamtzyklus 370 µs beträgt, inklusive eines Sicherheitsfensters von 30 µs. Allerdings weist diese Ausführungsform den Nachteil auf, daß nur eine Strahlung verwendet werden kann.

Die Ausführungsform nach Figur 2e bietet verfahrensmäßig die Vorteile der in den Figuren 2c und 2d dargestellten prinzipiellen Ausführungsformen und gestattet es außerdem, eine der beiden Strahlungsquellen als sichtbares Licht aussendende Strahlungsquelle auszubilden.

## Patentansprüche

1. Verfahren zum Prüfen eines Wertpapiers (1), insbesondere einer Banknote, umfassend die Schritte:
a) Bestrahlen eines in einer Meßebene (2) befindlichen Wertpapiers (1) in einem ersten und in einem zweiten Bereich, wobei der zweite Bereich zu dem ersten Bereich identisch, überlappend oder benachbart ist,
b) Detektieren der im zweiten Bereich durch das Wertpapier in das Hellfeld transmittierten Strahlung mittels eines im direkten Strahlungsbereich der Strahlungsquelle liegenden Detektors,
c) Detektieren der im ersten Bereich durch das Wertpapier in das Dunkelfeld transmittierten Strahlung mittels eines außerhalb des direkten Strahlungsgangs der Strahlungsquelle liegenden Detektors,
d) Wiederholen der Schritte a) bis c) bezüglich anderer erster und zweiter Bereiche des Wertpapiers,
e) Auswerten der im ersten und zweiten Bereich detektierten transmittierten Strahlung, **gekennzeichnet durch** den nachfolgenden Schrit:
f) Vergleichen der Auswertungsergebnisse der jeweils detektierten ersten und zweiten Bereiche miteinander zur Feststellung, ob in diesen Bereichen Wertpapiermaterial vorhanden ist.

2. Verfahren nach Anspruch 1, **dadurch gekennzeichnet, daß** das Detektieren und Auswerten der im Dunkelfeld transmittierten Strahlung zeitlich getrennt erfolgt und das Detektieren und Auswerten der im Hellfeld transmittierten Strahlung ebenfalls zeitlich getrennt erfolgt.

3. Verfahren nach Anspruch 1 oder 2, **dadurch gekennzeichnet, daß** das Wertpapier während der Gesamtdauer der Detektierung und der Auswertung der im Dunkelfeld transmittierten und der im Hellfeld transmittierten Strahlung in der Meßebene über eine vorbestimmte Distanz translatorisch bewegt wird.

4. Verfahren nach Anspruch 3, **dadurch gekennzeichnet, daß** die Distanz etwa 2 mm beträgt.

5. Verfahren nach Anspruch 3 oder 4, **dadurch gekennzeichnet, daß** die translatorische Bewegung des Wertpapiers kontinuierlich ist.

6. Verfahren nach Anspruch 3 oder 4, **dadurch gekennzeichnet, daß** die translatorische Bewegung des Wertpapiers jeweils nach dem Bestrahlen der Bereiche erfolgt.

7. Verfahren nach Anspruch 6, **dadurch gekennzeichnet, daß** die Auswertung der detektierten Strahlung während der translatorischen Bewegung des Wertpapiers erfolgt.

8. Verfahren nach einem der Ansprüche 1 bis 7, **dadurch gekennzeichnet, daß** das Bestrahlen des ersten Bereichs des Wertpapiers mit einer ersten Strahlungsquelle (6) und das Bestrahlen des zweiten Bereichs des Wertpapiers mit einer zweiten Strahlungsquelle (5) erfolgt.

9. Verfahren nach Anspruch 8, **dadurch gekennzeichnet, daß** das Detektieren der im Dunkelfeld transmittierten Strahlung des ersten bestrahlten Bereichs und der im Hellfeld transmittierten Strahlung des zweiten bestrahlten Bereichs mittels eines gemeinsamen Detektors (7) zeitlich versetzt erfolgt.

10. Verfahren nach Anspruch 9, **dadurch gekennzeichnet, daß** die zweite Strahlungsquelle (5) direkt auf den Detektor (7) gerichtet wird und die erste Strahlungsquelle (6) schräg dazu so ausgerichtet wird, daß sie das Wertpapier (1) im Schnittpunkt der Meßebene (2) mit der Verbindungslinie zwischen dem Detektor (7) und der zweiten Strahlungsquelle (5) bestrahlt.

11. Verfahren nach einem der Ansprüche 8 bis 10, **dadurch gekennzeichnet, daß** mindestens eine der beiden Strahlungsquellen (5, 6) eine IR-Lichtquelle ist.

12. Verfahren nach einem der Ansprüche 8 bis 11, **dadurch gekennzeichnet, daß** mindestens eine der beiden Strahlungsquellen (5, 6) sichtbares Licht aussendet, wobei das von dem Wertpapier (1) reflektierte Licht detektiert und mit einem Referenzwert verglichen wird.

13. Verfahren nach einem der Ansprüche 1 bis 7, **dadurch gekennzeichnet, daß** das Detektieren der im ersten Bereich transmittierten Strahlung mit einem ersten Detektor (7) und das Detektieren der im zweiten bestrahlten Bereich transmittierten Strahlung mit einem zweiten Detektor (8) erfolgt.

14. Verfahren nach Anspruch 13, **dadurch gekennzeichnet, daß** das Bestrahlen des ersten und zweiten Bereichs des Wertpapiers mittels einer gemeinsamen Strahlungsquelle (6) erfolgt, wobei das Detektieren der im ersten Bereich durch das Wertpapier transmittierten Strahlung und der im zweiten Bereich durch das Wertpapier transmittierten Strahlung im wesentlichen zeitgleich erfolgt.

15. Verfahren nach Anspruch 14, **dadurch gekennzeichnet, daß** der zweite Detektor (8) direkt auf die Strahlungsquelle (6) gerichtet wird und der erste Detektor (7) schräg dazu so ausgerichtet wird, daß er das Wertpapier im Schnittpunkt der Meßebene (2) mit der Verbindungslinie zwischen dem zweiten Detektor (8) und der Strahlungsquelle (6) detektiert.

16. Vorrichtung zur Durchführung des Verfahrens nach einem der Ansprüche 1 bis 15, umfassend
- eine Meßebene (2),
- eine Einrichtung zum translatorischen Bewegen eines Wertpapiers (1) in der Meßebene,
- eine erste Strahlungsquelle (6) zum Bestrahlen des in der Meßebene befindlichen Wertpapiers in einem ersten Bereich,
- eine zweite Strahlungsquelle (5) zum Bestrahlen des in der Meßebene befindlichen Wertpapiers in einem zweiten Bereich, wobei der zweite Bereich zu dem ersten Bereich identisch, überlappend oder benachbart ist, und
- einen im direkten Strahlungsbereich angeordneten Detektor (7), zum Detektieren der von der zweiten Strahlungsquelle (5) durch das Wertpapier im zweiten bestrahlten Bereich der Meßebene (2) in das Hellfeld transmittierten Strahlung,
- die Anordnung des Detektors (7) außerhalb des direkten Strahlungsausgangs der ersten Strahlungsquelle (6), zum Detektieren der durch das Wertpapier im ersten bestrahlten Bereich der Meßebene (2) in das Dunkelfeld transmittierten Strahlung, **gekennzeichnet durch**
- eine Auswerteeinheit (20) zum Auswerten der im ersten und zweiten Bereich detektierten transmittierten Strahlung und zum Vergleichen der Auswertungsergebnisse miteinander.

17. Vorrichtung nach Anspruch 16, **gekennzeichnet durch**
eine Steuerung zum zeitlich versetzten Detektieren des ersten und des zweiten bestrahlten Bereichs der Meßebene (2).

18. Vorrichtung nach Anspruch 17, **dadurch gekennzeichnet, daß** die zweite Strahlungsquelle (5) direkt auf den gemeinsamen Detektor (7) gerichtet ist und die erste Strahlungsquelle (6) schräg dazu so ausgerichtet ist, daß sie die Meßebene (2) im Schnittpunkt der Meßebene (2) mit der Verbindungslinie zwischen dem gemeinsamen Detektor (7) und der zweiten Strahlungsquelle (5) bestrahlt.

19. Vorrichtung nach einem der Ansprüche 16 bis 18, **dadurch gekennzeichnet, daß** eine der beiden Strahlungsquellen (5, 6) eine IR-Lichtquelle ist.

20. Vorrichtung nach Anspruch 19, **dadurch gekennzeichnet, daß** die andere der beiden Strahlungsquellen (5, 6) sichtbares Licht aussendet, und die Vorrichtung desweiteren einen Remissionssensor (13) zum Detektieren des von einem in der Meßebene (2) befindlichen Wertpapier (1) reflektierten Lichts aufweist und eine Auswerteeinheit (20) zum Auswerten des detektierten reflektierten Lichts und zum Vergleichen des Auswertungsergebnisses mit einem Referenzwert vorgesehen ist.

21. Vorrichtung zur Durchführung des Verfahrens nach einem der Ansprüche 1 bis 15, umfassend
- eine Meßebene (2),
- eine Einrichtung zum translatorischen Bewegen eines Wertpapiers (1) in der Meßebene,
- eine Strahlungsquelle (6) zum Bestrahlen des in der Meßebene befindlichen Wertpapiers in einem ersten und in einem zweiten Bereich, wobei der zweite Bereich zu dem ersten Bereich identisch, überlappend oder benachbart ist,
- einen im direkten Strahlungsbereich angeordneten zweiten Detektor (8), zum Detektieren der von der Strahlungsquelle (6) durch das Wertpapier im zweiten bestrahlten Bereich der Meßebene (2) in das Hellfeld transmittierten Strahlung,
- einen außerhalb des direkten Strahlungsausgangs angeordneten ersten Detektor (7), zum Detektieren der durch das Wertpapier im ersten bestrahlten Bereich der Meßebene (2) in das Dunkelfeld transmittierten Strahlung, **gekennzeichnet durch**
- eine Auswerteeinheit (20) zum Auswerten der im ersten und zweiten Bereich detektierten transmittierten Strahlung und zum Vergleichen der Auswertungsergebnisse miteinander.

22. Vorrichtung nach Anspruch 21, **dadurch gekennzeichnet, daß** eine Steuerung zum zeitgleichen Detektieren oder Bestrahlen der im ersten bestrahlten Bereich transmittierten Strahlung und der im zweiten bestrahlten Bereich transmittierten Strahlung vorgesehen ist.

23. Vorrichtung nach Anspruch 22, **dadurch gekennzeichnet, daß** der zweite Detektor (8) direkt auf die Strahlungsquelle (6) gerichtet ist und der erste Detektor (7) schräg dazu so ausgerichtet ist, daß er die Meßebene (2) im Schnittpunkt der Meßebene (2) mit der Verbindungslinie zwischen dem zweiten Detektor (8) und der Strahlungsquelle (6) detektiert.

24. Vorrichtung zur Durchführung des Verfahrens nach einem der Ansprüche 1 bis 15, umfassend
- eine Meßebene (2),
- eine Einrichtung zum translatorischen Bewegen eines Wertpapiers (1) in der Meßebene,
- eine erste Strahlungsquelle (6) zum Bestrahlen des in der Meßebene befindlichen Wertpapiers in einem ersten Bereich,
- eine zweite Strahlungsquelle (5) zum Bestrahlen des in der Meßebene befindlichen Wertpapiers in einem zweiten Bereich, wobei der zweite Bereich zu dem ersten Bereich identisch, überlappend oder benachbart ist,
- einen-im direkten Strahlungsbereich angeordneten zweiten Detektor (8), zum Detektieren der von der zweiten Strahlungsquelle (5) durch das Wertpapier im zweiten bestrahlten Bereich der Meßebene (2) in das Hellfeld transmittierten Strahlung,
- einen außerhalb des direkten Strahlungsausgangs angeordneten ersten Detektor (7), zum Detektieren der durch das Wertpapier im ersten bestrahlten Bereich der Meßebene (2) in das Dunkelfeld transmittierten Strahlung, **gekennzeichnet durch**
- eine Auswerteeinheit (20) zum Auswerten der im ersten und zweiten Bereich detektierten transmittierten Strahlung und zum Vergleichen der Auswertungsergebnisse miteinander.

## Claims

1. A method for testing a paper of value (1), in particular a bank note, comprising the steps of
a) irradiating a paper of value (1) located in a measuring plane (2) in first and second areas, the second area being identical, in overlap or adjacent with the first area,
b) detecting the radiation transmitted through the paper of value in the bright field in the second area by means of a detector located in the direct radiation range of the radiation source,
c) detecting the radiation transmitted through the paper of value in the dark field in the first area by means of a detector located outside the direct radiation path of the radiation source,
d) repeating steps a) to c) with respect to other first and second areas of the paper of value,
e) evaluating the transmitted radiation detected in the first and second areas,
**characterized by** the following step:
f) comparing the evaluation results of the particular detected first and second areas with each other for ascertaining whether paper-of-value material is present in said areas.

2. A method according to claim 1, **characterized in that** detection and evaluation of the radiation transmitted in the dark field are effected separately in time and detection and evaluation of the radiation transmitted in the bright field are likewise effected separately in time.

3. A method according to claim 1 or 2, **characterized in that** the paper of value is moved translationally over a predetermined distance in the measuring plane for the total duration of detection and evaluation of the radiation transmitted in the dark field and that transmitted in the bright field.

4. A method according to claim 3, **characterized in that** the distance is about 2 mm.

5. A method according to claim 3 or 4, **characterized in that** the translational motion of the paper of value is continuous.

6. A method according to claim 3 or 4, **characterized in that** the translational motion of the paper of value is effected after irradiation of the areas.

7. A method according to claim 6, **characterized in that** evaluation of the detected radiation is effected during the translational motion of the paper of value.

8. A method according to any of claims 1 to 7, **characterized in that** irradiation of the first area of the paper of value is effected with a first radiation source (6) and irradiation of the second area of the paper of value with a second radiation source (5).

9. A method according to claim 8, **characterized in that** detection of the radiation of the first irradiated area transmitted in the dark field and the radiation of the second irradiated area transmitted in the bright field is effected with a time shift by means of a common detector (7).

10. A method according to claim 9, **characterized in that** the second radiation source (5) is directed onto the detector (7) directly and the first radiation source (6) is aligned obliquely thereto so as to irradiate the paper of value (1) at the intersection point of the measuring plane (2) with the connecting line between the detector (7) and the second radiation source (5).

11. A method according to any of claims 8 to 10, **characterized in that** at least one of the two radiation sources (5, 6) is an IR light source.

12. A method according to any of claims 8 to 11, **characterized in that** at least one of the two radiation sources (5, 6) emits visible light, the light reflected by the paper of value (1) being detected and compared with a reference value.

13. A method according to any of claims 1 to 7, **characterized in that** detection of the radiation transmitted in the first area is effected with a first detector (7) and detection of the radiation transmitted in the second irradiated area with a second detector (8).

14. A method according to claim 13, **characterized in that** irradiation of the first and second areas of the paper of value is effected by means of a common radiation source (6), the detection of the radiation transmitted through the paper of value in the first area and the radiation transmitted through the paper of value in the second area being effected substantially synchronously.

15. A method according to claim 14, **characterized in that** the second detector (8) is directed onto the radiation source (6) directly and the first detector (7) is aligned obliquely thereto so as to detect the paper of value at the intersection point of the measuring plane (2) with the connecting line between the second detector (8) and the radiation source (6).

16. An apparatus for carrying out the method according to any of claims 1 to 15, comprising
- a measuring plane (2),
- a device for translationally moving a paper of value (1) in the measuring plane,
- a first radiation source (6) for irradiating the paper of value located in the measuring plane in a first area,
- a second radiation source (5) for irradiating the paper of value located in the measuring plane in a second area, the second area being identical, in overlap or adjacent with the first area, and
- a detector (7) disposed in the direct radiation range for detecting the radiation transmitted from the second radiation source (5) through the paper of value in the second irradiated area of the measuring plane (2) in the bright field,
- the arrangement of the detector (7) outside the direct radiation output of the first radiation source (6) for detecting the radiation transmitted through the paper of value in the first irradiated area of the measuring plane (2) in the dark field,
**characterized by**
- an evaluation unit (20) for evaluating the transmitted radiation detected in the first and second areas and for comparing the evaluation results with each other.

17. An apparatus according to claim 16, **characterized by** a control device for time-shifted detection of the first and second irradiated areas of the measuring plane (2).

18. An apparatus according to claim 17, **characterized in that** the second radiation source (5) is directed onto the common detector (7) directly and the first radiation source (6) is aligned obliquely thereto so as to irradiate the measuring plane (2) at the intersection point of the measuring plane (2) with the connecting line between the common detector (7) and the second radiation source (5).

19. An apparatus according to any of claims 16 to 18, **characterized in that** one of the two radiation sources (5, 6) is an IR light source.

20. An apparatus according to claim 19, **characterized in that** the other of the two radiation sources (5, 6) emits visible light, and the apparatus furthermore has a reflectance sensor (13) for detecting light reflected by a paper of value (1) located in the measuring plane (2), and an evaluation unit (20) is provided for evaluating the detected reflected light and comparing the evaluation result with a reference value.

21. An apparatus for carrying out the method according to any of claims 1 to 15, comprising
- a measuring plane (2),
- a device for translationally moving a paper of value (1) in the measuring plane,
- a radiation source (6) for irradiating the paper of value located in the measuring plane in a first area and in a second area, the second area being identical, in overlap or adjacent with the first area,
- a second detector (8) disposed in the direct radiation range for detecting the radiation transmitted from the radiation source (6) through the paper of value in the second irradiated area of the measuring plane (2) in the bright field,
- a first detector (7) disposed outside the direct radiation output for detecting the radiation transmitted through the paper of value in the first irradiated area of the measuring plane (2) in the dark field,
**characterized by**
- an evaluation unit (20) for evaluating the transmitted radiation detected in the first and second areas and for comparing the evaluation results with each other.

22. An apparatus according to claim 21, **characterized in that** a control device is provided for contemporaneous detection or irradiation of the radiation transmitted in the first irradiated area and the radiation transmitted in the second irradiated area.

23. An apparatus according to claim 22, **characterized in that** the second detector (8) is directed onto the radiation source (6) directly and the first detector (7) is aligned obliquely thereto so as to detect the measuring plane (2) at the intersection point of the measuring plane (2) with the connecting line between the second detector (8) and the radiation source (6).

24. An apparatus for carrying out the method according to any of claims 1 to 15, comprising
- a measuring plane (2),
- a device for translationally moving a paper of value (1) in the measuring plane,
- a first radiation source (6) for irradiating the paper of value located in the measuring plane in a first area,
- a second radiation source (5) for irradiating the paper of value located in the measuring plane in a second area, the second area being identical, in overlap or adjacent with the first area,
- a second detector (8) disposed in the direct radiation range for detecting the radiation transmitted from the second radiation source (5) through the paper of value in the second irradiated area of the measuring plane (2) in the bright field,
- a first detector (7) disposed outside the direct radiation output for detecting the radiation transmitted through the paper of value in the first irradiated area of the measuring plane (2) in the dark field,
**characterized by**
- an evaluation unit (20) for evaluating the transmitted radiation detected in the first and second areas and for comparing the evaluation results with each other.

## Revendications

1. Procédé de contrôle d'un papier de valeur (1), en particulier d'un billet de banque, comprenant les étapes suivantes :
a) Irradiation d'un papier de valeur (1) se trouvant dans un plan de mesure (2) dans une première et dans une seconde zone, étant la seconde zone identique à la première zone, la recouvrant ou étant adjacente à celle-ci,
b) Détection du rayonnement transmis dans le fond clair à travers le papier de valeur dans la seconde zone au moyen d'un détecteur situé dans la zone directe de rayonnement de la source de rayonnement,
c) Détection du rayonnement transmis dans le fond noir à travers le papier de valeur dans la première zone au moyen d'un détecteur situé en dehors du chemin direct du rayonnement de la source de rayonnement,
d) Répétition des étapes a) à c) concernant d'autres première et seconde zones du papier de valeur,
e) Evaluation du rayonnement transmis détecté dans la première et la seconde zone, **caractérisé par** l'étape suivante :
f) Comparaison entre eux des résultats d'évaluation des première et seconde zones détectées respectivement en vue de déterminer si du matériau de papier de valeur est présent dans ces zones.

2. Procédé selon la revendication 1, **caractérisé en ce que** la détection et l'évaluation du rayonnement transmis dans le fond noir ont lieu séparément dans le temps, et la détection et l'évaluation du rayonnement transmis dans le fond clair ont également lieu séparément dans le temps.

3. Procédé selon la revendication 1 ou 2, **caractérisé en ce que** le papier de valeur est déplacé selon un mouvement de translation sur une distance prédéfinie dans le plan de mesure pendant toute la durée de la détection et de l'évaluation du rayonnement transmis dans le fond noir et transmis dans le fond clair.

4. Procédé selon la revendication 3, **caractérisé en ce que** la distance s'élève à environ 2 mm.

5. Procédé selon la revendication 3 ou 4, **caractérisé en ce que** le mouvement de translation du papier de valeur est continu.

6. Procédé selon la revendication 3 ou 4, **caractérisé en ce que** le mouvement de translation du papier de valeur a lieu à chaque fois après l'exposition aux rayons des zones.

7. Procédé selon la revendication 6, **caractérisé en ce que** l'évaluation du rayonnement détecté a lieu pendant le mouvement de translation du papier de valeur.

8. Procédé selon l'une des revendications 1 à 7, **caractérisé en ce que** l'irradiation de la première zone du papier de valeur a lieu avec une première source de rayonnement (6), et l'irradiation de la seconde zone du papier de valeur a lieu avec une seconde source de rayonnement (5).

9. Procédé selon la revendication 8, **caractérisé en ce que** la détection du rayonnement transmis dans le fond noir de la première zone irradiée et du rayonnement transmis dans le fond clair de la seconde zone irradiée a lieu en différé au moyen d'un détecteur commun (7).

10. Procédé selon la revendication 9, **caractérisé en ce que** la seconde source de rayonnement (5) est dirigée directement sur le détecteur (7), et la première source de rayonnement (6) est orientée en oblique par rapport à celui-ci de telle sorte qu'elle irradie le papier de valeur (1) au point d'intersection du plan de mesure (2) et de la ligne de jonction entre le détecteur (7) et la seconde source de rayonnement (5).

11. Procédé selon l'une des revendications 8 à 10, **caractérisé en ce que** au moins une des deux sources de rayonnement (5, 6) est une source de lumière infrarouge.

12. Procédé selon l'une des revendications 8 à 11, **caractérisé en ce que** au moins une des deux sources de rayonnement (5, 6) émet de la lumière visible, la lumière réfléchie par le papier de valeur (1) étant détectée et comparée à une valeur de référence.

13. Procédé selon l'une des revendications 1 à 7, **caractérisé en ce que** la détection du rayonnement transmis dans la première zone a lieu avec un premier détecteur (7), et **en ce que** la détection du rayonnement transmis dans la seconde zone rayonnée a lieu avec un second détecteur (8).

14. Procédé selon la revendication 13, **caractérisé en ce que** l'irradiation de la première zone et de la seconde zone du papier de valeur a lieu au moyen d'une source de rayonnement (6) commune, la détection du rayonnement transmis à travers le papier de valeur dans la première zone et la détection du rayonnement transmis à travers le papier de valeur dans la seconde zone ont lieu sensiblement en même temps.

15. Procédé selon la revendication 14, **caractérisé en ce que** le second détecteur (8) est dirigé directement sur la source de rayonnement (6), et le premier détecteur (7) est orienté en oblique par rapport à celle-ci de façon qu'il détecte le papier de valeur au point d'intersection du plan de mesure (2) et de la ligne de jonction entre le second détecteur (8) et la source de rayonnement (6).

16. Dispositif pour mettre en oeuvre le procédé selon l'une des revendications 1 à 15, comprenant
- un plan de mesure (2),
- une installation pour le déplacement en translation d'un papier de valeur (1) dans le plan de mesure,
- une première source de rayonnement (6) pour l'irradiation du papier de valeur se trouvant dans le plan de mesure dans une première zone,
- une seconde source de rayonnement (5) pour l'irradiation du papier de valeur se trouvant dans le plan de mesure dans une seconde zone, la seconde zone étant identique à la première zone, la recouvrant ou étant adjacente à celle-ci, et
- un détecteur (7) disposé dans la zone de rayonnement direct, pour la détection du rayonnement transmis dans le fond clair à travers le papier de valeur dans la seconde zone irradiée du plan de mesure (2) par la seconde source de rayonnement (5),
la disposition du détecteur (7) en dehors de la sortie de rayonnement direct de la première source de rayonnement (6), pour la détection du rayonnement transmis dans le fond noir à travers le papier de valeur dans la première zone irradiée du plan de mesure (2), **caractérisé par**
une unité d'évaluation (20) pour l'évaluation du rayonnement transmis détecté dans la première zone et dans la seconde zone et pour la comparaison des résultats d'évaluation entre eux.

17. Dispositif selon la revendication 16, **caractérisé par**
une commande de détection en différé de la première et de la seconde zone irradiée du plan de mesure (2).

18. Dispositif selon la revendication 17, **caractérisé en ce que** la seconde source de rayonnement (5) est dirigée directement sur le détecteur commun (7), et **en ce que** la première source de rayonnement (6) est orientée en oblique par rapport à celui-ci de sorte qu'elle irradie le plan de mesure (2) au point d'intersection du plan de mesure (2) et de la ligne de jonction entre le détecteur commun (7) et la seconde source de rayonnement (5).

19. Dispositif selon l'une des revendications 16 à 18, **caractérisé en ce qu'**une des deux sources de rayonnement (5, 6) est une source de lumière infrarouge.

20. Dispositif selon la revendication 19, **caractérisé en ce que** l'autre des deux sources de rayonnement (5, 6) émet de la lumière visible, **en ce que** le dispositif comprend en outre un capteur de luminance de réflexion (13) pour la détection de la lumière réfléchie par un papier de valeur (1) se trouvant dans le plan de mesure (2), et **en ce qu'**il est prévu une unité d'évaluation (20) pour l'évaluation de la lumière réfléchie détectée et pour la comparaison du résultat d'évaluation avec une valeur de référence.

21. Dispositif pour mettre en oeuvre le procédé selon l'une des revendications 1 à 15, comprenant
- un plan de mesure (2),
- une installation pour le déplacement en translation d'un papier de valeur (1) dans le plan de mesure,
- une source de rayonnement (6) pour l'irradiation du papier de valeur se trouvant dans le plan de mesure dans une première zone et dans une seconde zone, la seconde zone étant identique à la première zone, la recouvrant ou étant adjacente à celle-ci,
- un second détecteur (8) disposé dans la zone de rayonnement direct, pour la détection du rayonnement transmis dans le fond clair à travers le papier de valeur dans la seconde zone irradiée du plan de mesure (2) par la source de rayonnement (6),
- un premier détecteur (7) disposé en dehors de la sortie de rayonnement direct, pour la détection du rayonnement transmis dans le fond noir à travers le papier de valeur dans la première zone irradiée du plan de mesure (2), **caractérisé par**
- une unité d'évaluation (20) pour l'évaluation du rayonnement transmis détecté dans la première zone et dans la seconde zone et pour la comparaison des résultats d'évaluation entre eux.

22. Dispositif selon la revendication 21, **caractérisé en ce qu'**il est prévu une commande pour détecter en même temps ou irradier le rayonnement transmis dans la première zone irradiée et le rayonnement transmis dans la seconde zone irradiée.

23. Dispositif selon la revendication 22, **caractérisé en ce que** le second détecteur (8) est dirigé directement sur la source de rayonnement (6), et **en ce que** le premier détecteur (7) est orienté en oblique par rapport à celle-ci de sorte qu'il détecte le plan de mesure (2) au point d'intersection du plan de mesure (2) et de la ligne de jonction entre le second détecteur (8) et la source de rayonnement (6).

24. Dispositif pour mettre en oeuvre le procédé selon une des revendications 1 à 15, comprenant
- un plan de mesure (2),
- une installation pour le déplacement en translation d'un papier de valeur (1) dans le plan de mesure,
- une première source de rayonnement (6) pour l'irradiation du papier de valeur se trouvant dans le plan de mesure dans une première zone,
- une seconde source de rayonnement (5) pour l'irradiation du papier de valeur se trouvant dans le plan de mesure dans une seconde zone, la seconde zone étant identique à la première zone, la recouvrant ou étant adjacente à celle-ci,
- un second détecteur (8) disposé dans la zone de rayonnement direct, pour la détection du rayonnement transmis dans le fond clair à travers le papier de valeur dans la seconde zone irradiée du plan de mesure (2) par la seconde source de rayonnement (5),
- un premier détecteur (7) disposé en dehors de la sortie de rayonnement direct, pour la détection du rayonnement transmis dans le fond noir à travers le papier de valeur dans la première zone rayonnée du plan de mesure (2), **caractérisé par**
- une unité d'évaluation (20) pour l'évaluation du rayonnement transmis détecté dans la première zone et dans la seconde zone et pour la comparaison des résultats d'évaluation entre eux.
